# EUROPÄISCHE PATENTSCHRIFT

(11) **EP 0 784 191 B1**
(45) Veröffentlichungstag und Bekanntmachung des Hinweises auf die Patenterteilung: **26.09.2001**
(21) Anmeldenummer: 96120161.3
(22) Anmeldetag: 16.12.1996
(51) Int. Cl.: F24H 1/52, F24D 3/08

(54) **Einrichtung zum Erhitzen von umlaufendem Heizungswasser und Brauchwasser**
Installation for heating circulation heating water and sanitary water
Installation pour chauffer de l'eau de chauffage à circulation et de l'eau sanitaire

(30) Priorität: 15.01.1996 DE 19601179
(43) Veröffentlichungstag der Anmeldung: 16.07.1997
(73) Patentinhaber: ROBERT BOSCH GMBH, 70442 Stuttgart (DE)
(72) Erfinder: Kehl, Albin, 71272 Renningen (DE); Kroell, Ulrich, 72654 Neckartenzlingen (DE)

(56) Entgegenhaltungen:
- EP-A- 0 401 543
- AT-B- 398 831
- DE-U- 9 013 156
- GB-A- 2 262 593

## Beschreibung

### Stand der Technik

Die Erfindung betrifft eine Einrichtung zum Erhitzen von umlaufendem Heizungswasser und Brauchwasser. Aus der EP-A 401 543 sind Wärmeübertrager bekannt, die für kombinierte Beheizungssysteme (Heizung, Brauchwasserbereitung) eingesetzt werden können. Dabei ist innerhalb des Heizungswärmetauschers ein vom Heizungswasser umströmter Brauchwasserwärmetauscher vorgesehen. Dadurch sind unter anderem Wärmeübertragungsvorgänge gegenüber einem Sekundärwärmetauscher für die Brauchwasserbereitung verbessert. Darüberhinaus sind kombinierte Beheizungssysteme mit getrennten Wärmetauschern für die Brauchwasserbereitung und für die Heizung ohne separaten Brauchwasserspeicher bekannt (AT 398 831), bei denen die Startphase der Brauchwasserbereitung dadurch verbessert ist, daß in einem inneren Heizkreislauf ein Heizwasserspeicher vorgesehen ist.

Aus dem Dokument GB-2 262 593 A ist eine Einrichtung zum Heizen von umlaufenden Heizungswasser und Brauchwasser bekannt, mit einem Heizungswärmetauscher, der einen Heizungskreislauf mit Warmwasser versorgt. Der Heizungskreislauf ist im Vorlauf mit einer Steuereinrichtung versehen, die den Heizungskreislauf über eine Umsteuerleitung in einen inneren Heizungskreislauf und einen äußeren, mit Heizkörpern versehenen Kreislauf trennt. In der Umsteuerleitung ist ein Pufferspeicher zum Zwischenspeichern von Heizwasser vorgesehen, der mit dem Brauchwasserwärmespeicher in Verbindung steht. Der Pufferspeicher und der Brauchwasserspeicher sind jeweils mit Bypassleitungen umgeben, die dem Zweck dienen, dass der Wirkungsgrad zur Bereitstellung von Warmwasser der Brauchwasserleitung erhöht wird.

Aus dem Dokument AT 398 831 B geht eine vereinfachte Ausführung einer Heizeinrichtung mit einem inneren Heizkreis und einem äußeren Heizkreis hervor, wobei ein Pufferspeicher in eine Umsteuerleitung integriert ist, der ein vom Heizungswärmetauscher getrennt angeordneten Brauchwasserwärmetauscher mit Heizwasser versorgt.

### Vorteile der Erfindung

Bei der erfindungsgemäßen Einrichtung gemäß dem Anspruch 1 wird die geforderte Brauchwasser-Endtemperatur schneller erreicht als beim Beheizungssystem, bei dem das im Heizwasserspeicher befindliche Heizwasser-Puffervolumen direkt an die Brauchwasser-Bereitung gekoppelt ist. Bei der erfindungsgemäßen Anordnung kann das im Heizwasserspeicher befindliche Heizwasservolumen kleiner gewählt werden und/oder die Temperatur während der Stillstandszeiten auf einem geringeren Temperaturniveau gehalten werden.

Durch die in den Unteransprüchen aufgeführten Maßnahmen sind vorteilhafte Ausgestaltungen der erfindungsgemäßen Einrichtung möglich.

Mit Hilfe einer Steuereinrichtung ist es auf einfache Art und Weise möglich, den in einem inneren Heizkreislauf befindlichen Heizwasserspeicher wahlweise zu- oder abzuschalten. Bei einer Abschaltung während der Nachtzeit (Stillstandszeit) braucht das im Heizwasserspeicher befindliche Heizwasser nicht auf einem hohen Temperaturniveau gehalten werden; wird dennoch Brauchwasser benötigt, kann die Brauchwasser-Bereitstellung dann auf herkömmliche Art und Weise ohne Einbeziehung des Heizwasserspeichers erfolgen.

Die für das wahlweise Zu- oder Abschalten des Heizwasserspeichers mit dem inneren Heizkreislauf verbundene Steuereinrichtung ist vorteilhafterweise als Vier-Wege-Ventil ausgebildet, das gleichzeitig der Bereitstellung von Warmwasser für die Heizung und/oder der Brauchwasser-Bereitstellung dient.

Eine vorteilhafte Weiterbildung der Steuereinrichtung für das Zu- oder Abschalten des Heizwasserspeichers ist die Anordnung eines steuerbaren Bypaßkanals direkt im Heizwasserspeicher. Durch ein im Bypaßkanal angeordnetes Ventil kann das im Heizwasserspeicher befindliche Heizwasser wahlweise mit in den inneren Heizkreislauf einbezogen werden oder nicht. Alternativ hierzu ergibt sich eine preiswerte Bauform, wenn der innere und der äußere Heizkreislauf gemeinsam über ein Vier-Wege-Ventil steuerbar sind.

Es trägt zu einer besonders kompakten Bauweise und zu einer Funktionsintegration der Heizeinrichtung bei, wenn der Heizwasserspeicher als Heizwasser führende Seite eines Ausdehnungsgefäßes, das notwendiger Bestandteil eines jeden Beheizungssystems ist, ausgebildet ist.

### Zeichnung

Drei Ausführungsformen der Erfindung sind in der Zeichnung dargestellt und in der nachfolgenden Beschreibung näher erläutert. Es zeigen Figur 1 eine schematisch dargestellte Einrichtung zum Erhitzen von Heizungswasser und Brauchwasser, wobei eine zweite Ausführungsform der Einrichtung gestrichelt dargestellt ist. Die Figuren 2 und 3 zeigen einen vergrößerten Ausschnitt der erfindungsgemäßen Einrichtung in einer dritten Ausführungsform in zwei verschiedenen Schaltzuständen.

### Ausführungsbeispiele

Eine beispielhafte Einrichtung zum Erhitzen von umlaufendem Heizungswasser und Brauchwasser weist einen in einem Heizungskreislauf angeordneten und vom Heizungswasser durchströmten Heizungswärmetauscher 10 auf, dessen Lamellen 11 von den Verbrennungsgasen eines Brenners 12 unmittelbar beaufschlagt sind. Der Heizungswärmetauscher 10 versorgt eine zwischen einem Vorlaufabschnitt 14 und einem Rücklaufabschnitt 16 des Heizungskreislaufs angeordnete Heizeinrichtung, z.B. einen Heizkörper 18, mit Heizungswasser, wobei im Rücklaufabschnitt 16 eine Umlaufpumpe 20 zum Fördern des umlaufenden Heizungswassers angeordnet ist. Für die Brauchwasserbereitung ist ein im Heizungswärmetauscher 10 angeordneter und vom Heizungswasser umströmter Brauchwasserwärmetauscher 22 vorgesehen. Eine mit dem Brauchwasserwärmetauscher 22 verbundene Brauchwasserversorgungseinrichtung speist eine oder mehrere Zapfstellen über einen Kaltwasseranschluß 24, einen Wasserschalter 26 und einen Warmwasseranschluß 28 mit Brauchwasser.

Damit für die Brauchwasserbereitung ein kontinuierlicher Wärmeübergang von im Heizungswärmetauscher 10 befindlichem Heizungswasser auf das im Brauchwasserwärmetauscher 22 strömende Brauchwasser stattfinden kann, wird über ein im Rücklaufabschnitt 16 des Heizungskreislaufs 14, 16 angeordnetes Drei-Wege-Ventil 30 und über eine Umsteuerleitung 32 der Heizungskreislauf 14, 16 aufgetrennt. In einer den Vorlaufabschnitt 14 und den Rücklaufabschnitt 16 des Heizungskreislaufs verbindenden Umsteuerleitung 32 ist unter Umgehung der gesamten oder eines Teils der Heizeinrichtung 18 ein Heizwasserspeicher 34 angeordnet. Der Heizungskreislauf, der vom Heizungswärmetauscher 10 über den Vorlaufabschnitt 14, Umsteuerleitung 32 und Heizwasserspeicher 34, Drei-Wege-Ventil 30, Rücklaufabschnitt 16 und Pumpe 20 zurück zum Heizungswärmetauscher 10 führt, wird im folgenden innerer Heizkreislauf 36 genannt, während der Heizungskreislauf, der vom Heizungswärmetauscher 10 über Vorlaufabschnitt 14, Heizkörper 18 und Rücklaufabschnitt 16 zurück zum Heizungswärmetauscher 10 führt, im folgenden als äußerer Heizkreislauf 38 bezeichnet wird.

Die Einrichtung zum Erhitzen von umlaufendem Heizungswasser und Brauchwasser arbeitet auf folgende Art und Weise:

### a) Heizungsbetrieb

Liegt zum Beispiel über eine Raumthermostatregelung eine Wärmeanforderung an, so wird der Brenner 12 gezündet und mit Hilfe der Umwälzpumpe 20 der äußere Heizkreislauf 38 aktiviert, wobei die im äußeren Heizkreislauf 38 angeordneten Heizkörper 18 mit Heizwasser beschickt werden.

### b) Brauchwasserbereitung

Mit Hilfe eines Wasserschalters 26 der Brauchwassereinrichtung wird der Befehl zur Brauchwassererwärmung gegeben. Der Brenner 12 wird bei einem bestimmten, vom Wasserschalter 26 erzeugten Differenzdruck gezündet und die Umlaufpumpe 20 eingeschaltet. Das Drei-Wege-Ventil 30 wird so geschaltet, daß das Heizwasser im inneren Heizkreislauf 36 zirkuliert. Durch den Wärmeübergang vom umlaufenden Heizwasser auf das Brauchwasser kann am Warmwasseranschluß 28 Brauchwasser entnommen werden. Bei längeren Stillstandszeiten der Heizung im Sommer und/oder bei längeren Brauchwasser-Zapfpausen kühlt der Heizungswärmetauscher 10 und im inneren Heizkreislauf 36 befindliches Heizwasser relativ schnell ab, so daß bei einer Brauchwasser-Anforderung einige Zeit vergehen würde, bis warmes Brauchwasser gezapft werden kann.

Der im inneren Heizkreislauf 36 angeordnete Heizwasserspeicher 34, dessen Heizwasservolumen über den inneren Heizkreislauf 36 auf einer bestimmten Temperatur, zum Beispiel 70°C, gehalten wird, stellt sicher, daß auch nach längeren Zapfpausen der Heizungswärmetauscher 10 und der Brauchwasserwärmetauscher 22 durch das aus dem Heizwasserspeicher 34 entnommene Heizwasser sofort hochgeheizt werden und durch Wärmeübertragung warmes Brauchwasser entnommen werden kann. Wenige Sekunden nach dem Brauchwasserstart haben die von den heißen Verbrennungsgasen beaufschlagten Lamellen 11 des Heizungswärmetauschers 10 ihre Betriebstemperatur erreicht, so daß jetzt durch vorrangig vom Brenner 12 gelieferte Verbrennungswärme das Brauchwasser erhitzt wird. Damit ist die Brauchwasser-Bereitstellung nicht mehr vom Wärmepotential des Heizwassers im Heizwasserspeicher 34 abhängig, so daß sein Speichervolumen sehr klein gewählt werden kann.

Während der Nachtzeiten, in denen normalerweise keine Brauchwasser-Zapfung erfolgt, ist es mit Hilfe eines Vier-Wege-Ventils anstelle des Drei-Wege-Ventils 30 und mit einer zusätzlichen Steuerleitung 42 möglich, den Heizwasserspeicher 34 vom inneren Heizkreislauf 36 zu trennen. Erst in den Morgenstunden wird der Heizwasserspeicher 34 wieder an den inneren Heizwasserkreislauf 36 angeschlossen und sein Speichervolumen über den inneren Heizkreislauf 36 auf die voreingestellte Temperatur gebracht. Durch das wahlweise Zu- oder Abschalten können die Energiekosten weiter gesenkt werden.

Die Figuren 2 und 3 zeigen eine Anordnung, bei der anstelle des Vier-Wege-Ventils 40 und der Steuerleitung 42 für das wahlweise Zu- oder Abschalten des Heizwasserspeichers 34 ein mit einem Ventil 44 versehener Bypaßkanal 46 direkt im Heizwasserspeicher 34 angeordnet ist. Der mit der Umsteuerleitung 32 des inneren Heizkreislaufs 36 verbundene Bypaßkanal 46 bezieht bei geschlossenem Ventil 44 (Figur 2) über am Bypaßkanal 46 angeordnete Nebenöffnungen 48 das im Heizwasserspeicher 34 befindliche Heizwasser mit in den inneren Heizkreislauf 36 ein. Wird der Bypaßkanal 46 durch das Ventil 44 geöffnet (Fig. 3), so wird bei geeigneter Dimensionierung des Ventils 44 und der Nebenöffnungen 48 das im Heizwasserspeicher 34 befindliche Heizwasser nicht in den inneren Heizkreislauf 36 miteinbezogen. Das Heizsystem ist so ausgelegt, daß bei dieser Stellung keine Druckunterschiede zwischen dem im inneren Heizkreislauf 36 strömenden Heizwasser und dem im Heizwasserspeicher 34 befindlichen Heizwasser bestehen, so daß praktisch kein Heizwasser über die Nebenöffnungen 48 des Bypaßkanals 46 aus dem Heizwasserspeicher 34 in den inneren Heizkreislauf 36 fließen kann.

Der Heizwasserspeicher 34 besteht aus einer das Heizwasser führenden Gehäusehälfte 50, die von einer ein Gasvolumen aufnehmenden Gehäusehälfte 52 getrennt ist. Zwischen beiden Gehäusehälften 50, 52 ist eine elastische Membran 54 angeordnet, so daß die in der gesamten Heizeinrichtung auftretenden Volumenänderungen aufgrund von Temperaturschwankungen kompensiert werden können. Der dann gleichzeitig als Ausdehnungsgefäß ausgebildete Heizwasserspeicher 34 trägt zu einer besonders kompakten Bauweise der Heizeinrichtung bei.

Bei einer entsprechenden Auslegung der Steuereinrichtung und der Leistung der Heizeinrichtung insgesamt ist es möglich, den inneren Heizkreislauf 36 und den äußeren Heizkreislauf 38 gleichzeitig mit Heizwasser zu beschicken. Sinnvoll ist eine solche Regelung insbesondere dann, wenn die Außentemperaturen sehr niedrig sind und gleichzeitig zur Brauchwassererwärmung eine Versorgung der Heizkörper 18 notwendig ist.

## Patentansprüche

1. Einrichtung zum Erhitzen von umlaufenden Heizungswasser und Brauchwasser mit einem Heizungswasserkreislauf (14, 16), einer Brauchwasserversorgungseinrichtung (22, 24, 26, 28), einem Brenner (12) für flüssige oder gasförmige Brennstoffe, einem vom Heizungswasser durchströmten Heizungswärmetauscher (10) und einem zur Erwärmung des Brauchwassers innerhalb des Heizungswärmetauschers (10) angeordneten und vom Heizungswasser umströmten Brauchwasserwärmetauscher (22), einem inneren Heizkreislauf (36), der von dem Heizungswärmetauscher (10) über einen Vorlaufabschnitt (14) eine Umsteuerleitung (32) und einen Heizwasserspeicher (34), eine erste Steuereinrichtung (30), einen Rücklaufabschnitt (16) und eine Pumpe (20) zurück zum Heizungswärmetauscher (10) führt, sowie mit einem äußeren Heizkreislauf (38), der vom Heizungswärmetauscher (10) über den Vorlaufabschnitt (14), einen Heizkörper (18) und den Rücklaufabschnitt (16) zurück zum Heizungswärmetauscher (10) führt, wobei im Heizungswasserkreislauf (14, 16) mittels der erster Steuereinrichtung (30) der äußere Heizkreislauf (38) über den Heizkörper (18) und/oder der innere Heizkreislauf (36) über die Umsteuerleitung (32) als-Bypass zu wenigstens einem Teil des Heizkörpers (18) einschaltbar ist, und wobei mindestens während der Startphase der Brauchwasser-Bereitstellung der Heizwasserspeicher (34) zur Brauchwasser-Bereitstellung dem Heizkreislauf (36, 38) zuschaltbar ist.

2. Einrichtung nach Anspruch 1, **dadurch gekennzeichnet, daß** mit Hilfe einer im inneren Heizkreislauf (36) angeordneten zweiten Steuereinrichtung (40, 42, 46) der Heizwasserspeicher (34) wahlweise zu- oder abschaltbar ist.

3. Einrichtung nach Anspruch 2, **dadurch gekennzeichnet, daß** die die zweite Steuereinrichtung im inneren Heizkreislauf (36) als ein im Heizwasserspeicher (34) angeordneter, mit einem Ventil (44) versehener Bypaßkanal (46) ausgebildet ist.

4. Einrichtung nach Anspruch 2, **dadurch gekennzeichnet, daß** die erste und die zweite Steuereinrichtung im inneren und äußeren Heizkreislauf (36,38) in einem Vier-Wege-Ventil (30, 40) zusammengefaßt sind.

5. Einrichtung nach einem der vorhergehenden Ansprüche, **dadurch gekennzeichnet, daß** der Heizwasserspeicher (34) als eine Heizwasser führende Gehäusehälfte (50) eines Ausdehnungsgefäßes ausgebildet ist.

## Claims

1. System for the heating of circulating heating water and service water, with a heating-water circuit (14, 16), with a service-water supply system (22, 24, 26, 28), with a burner (12) for liquid or gaseous fuels, with a heating heat exchanger (10), through which the heating water flows, and with a service-water heat exchanger (22) which is arranged within the heating heat exchanger (10) for heating the service water and around which the heating water flows, with an inner heating circuit (36) which leads from the heating heat exchanger (10) via a forward-flow portion (14), a reversing line (32), a heating-water store (34), a first control device (30), a return-flow portion (16) and a pump (20) back to the heating heat exchanger (10), and also with an outer heating circuit (38) which leads from the heating heat exchanger (10) via the forward-flow portion (14), a heating body (18) and the return-flow portion (16) back to the heating heat exchanger (10), in the heating-water circuit (14, 16) of which system, by means of the first control device (30), the outer heating circuit (38) can be connected via the heating body (18), and/or the inner heating circuit (36) via the reversing line (32) as bypass, to at least part of the heating body (18), and, at least during the starting phase of the provision of service water, the heating-water store (34) can be connected to the heating circuit (36, 38) for the provision of service water.

2. System according to Claim 1, **characterized in that** the heating-water store (34) can be selectively connected or disconnected with the aid of a second control device (40, 42, 46) arranged in the inner heating circuit (36).

3. System according to Claim 2, **characterized in that** the second control device in the inner heating circuit (36) is designed as a bypass duct (46) arranged in the heating-water store (34) and provided with a valve (44).

4. System according to Claim 2, **characterized in that** the first and the second control device in the inner and the outer heating circuit (36, 38) are combined in a four-way valve (30, 40).

5. System according to one of the preceding claims, **characterized in that** the heating-water store (34) is designed as a housing half (50) of an expansion vessel, said housing half carrying heating water.

## Revendications

1. Installation pour chauffer de l'eau de chauffage circulante et de l'eau sanitaire comprenant :
- un circuit d'eau de chauffage (14, 16), un dispositif d'alimentation en eau sanitaire (22, 24, 26, 28) et un brûleur (12) pour carburant liquide ou gazeux,
- un échangeur thermique de chauffage (10) traversé par l'eau de chauffage et un échangeur thermique d'eau sanitaire (22) monté à l'intérieur de l'échangeur (10) et balayé par l'eau de chauffage,
- un circuit interne de chauffage (36), qui, partant de l'échangeur (10) y revient à travers une section de départ (14), une conduite de dérivation (32), un accumulateur d'eau de chauffage (34), un premier dispositif de commande (30), une section de retour (16) et une pompe (20),
- un circuit externe de chauffage (38), qui, partant de l'échangeur (10) y revient à travers la section de départ (14), un corps de chauffe (18) et la section de retour (16)
dans lequel à l'intérieur du circuit d'eau de chauffage (14, 16), au moyen du dispositif de commande (30) le circuit externe de chauffage (38) à travers le corps de chauffe (18), et/ou le circuit interne de chauffage (36) à travers la conduite de dérivation (32) comme by-pass, peut être connecté à au moins une partie du corps de chauffe (18), et l'accumulateur d'eau chaude (34) peut, au moins pendant la phase de démarrage de la production d'eau sanitaire, être raccordé au circuit de chauffage (36, 38).

2. Installation selon la revendication 1,
**caractérisée en ce qu'**
à l'aide d'un deuxième dispositif de commande (40, 42, 46) monté dans le circuit de chauffage (36), l'accumulateur d'eau chaude (34) peut à volonté être connecté ou déconnecté.

3. Installation selon la revendication 2,
**caractérisée en ce que**
le deuxième dispositif de commande monté dans le circuit interne de chauffage (36) peut être constitué par un canal de by-pass (46) monté dans l'accumulateur (34) et équipé d'une soupape (44).

4. Installation selon la revendication 2,
**caractérisée en ce que**
le premier et le deuxième dispositif de commande montés respectivement dans le circuit interne et le circuit externe de chauffage (36, 38) sont réunis par une vanne à quatre voies (30, 40).

5. Installation selon l'une quelconque des revendications précédentes,
**caractérisée en ce que**
l'accumulateur d'eau chaude (34) est constitué par une moitié de boîtier (50) où circule l'eau chaude, d'un vase d'expansion.
